# EUROPÄISCHE PATENTSCHRIFT

(11) **EP 1 584 261 B1**
(45) Veröffentlichungstag und Bekanntmachung des Hinweises auf die Patenterteilung: **05.01.2011**
(21) Anmeldenummer: 04008250.5
(22) Anmeldetag: 05.04.2004
(51) Int. Cl.: A45D 40/04

(54) **Auftraggerät**
Applicator
Applicateur

(43) Veröffentlichungstag der Anmeldung: 12.10.2005
(73) Patentinhaber: Schwan-STABILO Cosmetics GmbH & Co. KG, 90562 Heroldsberg (DE)
(72) Erfinder:
(74) Vertreter: Leinweber & Zimmermann

(56) Entgegenhaltungen:
- EP-A- 0 434 326
- DE-A- 19 501 213
- DE-C- 10 121 381
- FR-A- 1 553 970
- GB-A- 1 133 527
- JP-A- 49 037 780
- JP-A- 2002 034 652
- US-B1- 6 398 439

## Beschreibung

Die Erfindung betrifft ein Auftraggerät für ein flüssiges, pastöses, gelartiges, wachsartiges oder pulverförmiges Produkt nach dem Oberbegriff von Anspruch 1, der aus der DE 101 21 381 C bekannt ist.

Ein vergleichbares Auftraggerät ist aus der EP 1 273 245 A1 bekannt. Dabei werden das erste Stellelement von einer Patrone und das zweite Stellelement von einem Schaft gebildet. In einem ersten Betriebszustand (Anfangszustand vor erstem Gebrauch) ist die Patrone nicht vollständig mit dem Produkt gefüllt. Vielmehr ist ein Totraum vorhanden. Zur Überwindung des Totraums dient die erste Fördereinrichtung, wohingegen die zweite Fördereinrichtung der Feindosierung dient. Das erste Förderelement ist mit dem zweiten Förderelement identisch. Es handelt sich um einen in der Patrone axial verschieblichen Kolben. Wird der Kolben durch Betätigung der zweiten Fördereinrichtung axial bewegt, so bewegt er sich bezüglich sowohl der Patrone als auch des Schaftes in Axialrichtung, und zwar um gleiche Strecken. Daher werden die Patrone und der Schaft nicht in Axialrichtung gegeneinander bewegt.

Anders liegen die Dinge bei Betätigung der ersten Fördereinrichtung zur Überwindung des Totraums. Dabei wird nämlich der Kolben nur bezüglich der Patrone, nicht aber bezüglich des Schaftes axial bewegt, weshalb sich in diesem Fall die Patrone axial bezüglich des Schaftes bewegt. Damit einher geht eine Verkürzung des gesamten Auftraggerätes.

Eine solche Verkürzung ist nicht wünschenswert, weil das Auftraggerät eine bestimmte Mindestlänge braucht, um geeignet handhabbar zu sein.

Ein weiteres vergleichbares Auftraggerät ist bekannt aus der JP 2002/034652 A.

Der Erfindung liegt die Aufgabe zugrunde, das aus der DE 101 21 381 C bekannte Auftraggerät durch eine geeignete Auswahl des ersten Gewindeelements zu verbessern.

Erfindungsgemäß wird die gestellte Aufgabe dadurch gelöst, daß sich eine Ringnut an die wendelförmige Nut anschließt.

Bei der erfindungsgemäßen Auftragvorrichtung führt eine Betätigung der ersten Fördereinrichtung zu einer Verschiebung des ersten Förderelements sowohl bezüglich des ersten Stellelements, als auch bezüglich des zweiten Stellelements, so daß die Stellelemente sich nicht gegeneinander axial verschieben. Die Axiallänge des Auftraggerätes bleibt mithin erhalten.

Da die erste Fördereinrichtung bevorzugt dazu dient, einen Totraum zu überwinden, ist es erfindungsgemäß vorgesehen, daß die erste Fördereinrichtung ein Schraubgewinde mit einem ersten und einem zweiten Gewindeelement aufweist, wobei die beiden Gewindeelemente bei gegenseitiger Verstellung über ein vorbestimmtes Maß hinaus außer Eingriff kommen. Das vorbestimmte Maß ist dabei derart gewählt, daß die beiden Gewindeelemente dann außer Eingriff kommen, wenn der Totraum überwunden ist.

Da das erste Gewindeelement eine wendelförmige Nut ist, an die sich eine Ringnut anschließt, wird das zweite Gewindeelement bei einer Verstellung über das vorbestimmte Maß hinaus aus der wendelförmigen Nut in die Ringnut laufen, so daß ein weiteres Verstellen keine weitere Axialverschiebung der beiden Gewindeelemente gegeneinander bewirkt.

Die zweite Fördereinrichtung weist erfindungsgemäß bevorzugt (ebenfalls) ein Schraubgewinde auf, und zwar mit einem dritten und einem vierten Gewindeelement.

Zur weiteren Vereinfachung des erfindungsgemäßen Auftraggerätes ist es bevorzugt, daß das dritte Gewindeelement einstückig mit dem ersten Gewindeelement ausgebildet ist.

Ferner kann vorgesehen sein, daß das vierte Gewindeelement einstückig mit dem Förderelement ausgebildet ist.

Auch kann erfindungsgemäß vorgesehen sein, daß das zweite Gewindeelement einstückig mit dem ersten Stellelement ausgebildet ist.

Es ergibt sich weiterhin eine Vereinfachung des Gesamtaufbaus des erfindungsgemäßen Auftraggerätes, wenn das zweite Gewindeelement über ein Filmscharnier mit dem ersten Stellelement verbunden ist.

Wie bereits oben erwähnt, kann es sich bei dem ersten Stellelement um eine Patrone handeln, während das zweite Stellelement bevorzugt ein Schaft ist.

Schließlich ist erfindungsgemäß bevorzugt ein Schoner vorgesehen, der mit dem ersten oder dem zweiten Stellelement drehgekoppelt und mit dem zweiten oder dem ersten Stellelement derart verschraubt ist, daß ein Abschrauben des Schoners zu einer Betätigung der ersten und/oder der zweiten Fördereinrichtung führt.

Auf diese Weise kann erreicht werden, daß bereits das Abschrauben des Schoners zu einer Förderung des Produktes derart führt, daß der Totraum überwunden ist.

Im folgenden ist die Erfindung anhand bevorzugter Ausführungsbeispiele unter Bezugnahme auf die beiliegende Zeichnung mit weiteren Einzelheiten näher erläutert. Dabei zeigen
- die Figuren 1 bis 4: jeweils schematische Längsschnittan- sichten von bevorzugten Ausführungs- beispielen des erfindungsgemäßen Auf- traggerätes und

Zu dem Ausführungsbeispiel nach Figur 1 gehört ein Schoner 10, der auf einen Schaft 12 aufgesteckt ist. In den Schaft 12 eingesteckt ist eine Patrone 14. Der Schaft 12 und die Patrone 14 sind gegeneinander verdrehbar, und zwar um die Längsachse des dargestellten Auftraggerätes. Die Patrone 14 trägt an ihrem Vorderende eine Auftrageinrichtung 16 mit einem Arbeitsbereich 18. Der Arbeitsbereich 18 ist über Durchgangsöffnungen mit dem Innenraum 20 der Auftrageinrichtung 16 verbunden. Eine der Durchgangsöffnungen ist beispielhaft mit der Bezugszahl 22 versehen.

In dem Schaft 12 befindet sich am hinteren Ende eine Hülse 24, die über Rippen 26, 28 mit dem Schaft 12 drehgekoppelt, bezüglich des Schaftes 12 aber axial verschieblich ist. Die Hülse 24 trägt ein Außengewinde in Form einer wendelförmigen Nut 30. An die wendelförmige Nut 30 schließt sich eine Ringnut 32 an, vgl. insbesondere Figur 1b. In die Nuten 30 bzw. 32 greifen Gewindeelemente 34, 36 ein, die an einer Hülse 38 ausgebildet sind. Die Hülse 38 ist drehfest mit der Patrone 14 gekoppelt.

An die Hülse 24 schließt sich einstückig eine Spindel 40 an, die ein Außengewinde 42 trägt, vgl. insbesondere Figur 1b. Mit dem Außengewinde 42 kämmt ein Innengewinde 44 an einem Kolben 46.

Die Spindel 40 steht in einem Speicher 48, der an seiner Rückseite von dem Kolben 46 begrenzt ist und von dem Innenraum der Patrone 14 gebildet ist. Der Speicher 48 dient zur Aufnahme eines pastösen Kosmetikproduktes, wie beispielsweise Lippenrot.

Bei der Herstellung wird zunächst die Spindel 40 mit dem daraufsitzenden Kolben 46 in die Patrone 14 eingeschoben. Daraufhin wird die Patrone 14 mit dem Kosmetikprodukt befüllt. Daher ist vor der ersten Benutzung des in Figur 1 dargestellten Auftraggerätes die Auftrageinrichtung 16 nicht mit dem Kosmetikprodukt befüllt. Vielmehr liegt vor dem Speicher 48 ein Totraum, der zunächst überwunden werden muß, um das Auftraggerät betriebsbereit zu machen.

Zur Überwindung dieses Totraums dient die das Gewindeelement 34 und die wendelförmige Nut 30 aufweisende Gewindepaarung. Wird nämlich die Patrone 14 gegen den Schaft 12 verdreht, so resultiert daraus eine entsprechende Verdrehung der Hülse 38 gegenüber der Hülse 24, was wegen der axialen Fixierung der Hülse 38 bezüglich der Patrone 14 zu einer in Figur 1 aufwärts gerichteten Axialbewegung der Hülse 24 bezüglich sowohl des Schaftes 12 als auch der Patrone 14 führt. Diese Axialbewegung führt ihrerseits zu einer entsprechenden Axialbewegung des Kolbens 46, wodurch das in dem Speicher 48 befindliche Produkt unter Überwindung des Totraums in den Innenraum 20 der Fördereinrichtung 16 in Richtung Arbeitsbereich 18 gefördert wird.

Dieser besonders geartete Mechanismus, dem immer der initiale Hub der ersten und/oder zweiten Fördereinrichtung zu eigen ist, ist besonders auch dafür geeignet, ein Dichtelement, welches den Massevorratsbehälter abdichtet, aus seiner Ruheposition zu drücken und damit den Massevorratsbehälter zu öffnen.

Wie die obige Darstellung zeigt, erfolgt die Überwindung des Totraums durch Axialbewegung des Kolbens 46 sowohl bezüglich der Patrone 14 als auch bezüglich des Schaftes 12, weshalb eine Axialbewegung der Patrone 14 bezüglich des Schaftes 12 nicht stattfindet. Die Axiallänge des Auftraggerätes bleibt also während der Überwindung des Totraums erhalten.

Das gleiche gilt für den Betrieb des Auftraggerätes nach Überwindung des Totraums. Wenn nämlich die Gewindeelemente 34 und 36 an das Ende der wendelförmigen Nut 30 gelangen, laufen sie in die ringförmige Nut 32. Sobald sie in der ringförmigen Nut 32 sind, bewirkt eine Weiterverdrehung der Patrone 14 bezüglich des Schaftes 12 keine weitere Axialbewegung der Hülse 24 mehr. Vielmehr erfolgt nur noch eine Axialbewegung des Kolbens 46 bezüglich der Patrone 14, weil die Spindel 40 über die Rippen 26 und 28 mit dem Schaft 12 bezüglich der Patrone 14 verdreht wird, wohingegen der Kolben 46 bezüglich der Patrone 14 drehgekoppelt ist, beispielsweise durch eine entsprechende Vorspannung des Kolbens in der Patrone oder aufgrund von einer Kreisform abweichender Außenkontur des Kolbens und von einer Kreisform abweichender Innenkontur der Patrone, wobei insbesondere ovale Konturen in Betracht kommen. Es können aber auch entsprechende Verrippungen vorgesehen sein, beispielsweise wie im Falle der Rippen 26 und 28. Da das Außengewinde 42 und das Innengewinde 44 eine erheblich geringere Steigung haben als die wendelförmige Nut 30, erfolgt nach Überwindung des Totraums und nach dem Einlaufen der Gewindeelemente 34 und 36 in die Ringnut 32 eine Feindosierung des Kosmetikprodukts. Durch die beschriebenen Mechanismen gelangt somit das Kosmetikprodukt nach und nach von dem Speicher 48 über den Innenraum 20 und die Durchgangsöffnungen 22 in den Arbeitsbereich 18.

Wenngleich dies in Figur 1 nicht dargestellt ist, so kann dennoch ein Schraubgewinde zur Kopplung des Schoners 10 mit dem Schaft 12 vorgesehen sein, bei gleichzeitiger Drehkopplung des Schoners 10 mit der Patrone 14 (beispielsweise über eine Verrippung). In einem solchen Fall würde bereits ein Abschrauben des Schoners 10 von dem Schaft 12 eine Verdrehung der Patrone 14 bezüglich des Schaftes 12 und damit eine Überwindung des oben beschriebenen Totraums mit sich bringen.

Ebenfalls in Figur 1 nicht dargestellt ist die Ausführung, bei der der Boden des Schaftes beispielsweise geöffnet ist und es somit möglich ist, durch den Druck der bloßen Finger die Hülse 24 und den daran gekoppelten Kolben um das Volumen des Totraums vorzuschieben. Dabei stoppt ein Anschlag in der Patrone nach der Überwindung des Totraums den weiteren Vorschub und das Gerät kann über die anschließende Verdrehung der beiden Stellelemente zur Feindosierung benutzt werden.

Das Auftraggerät nach Figur 2 entspricht im wesentlichen demjenigen nach Figur 1, weshalb es nicht mehr im einzelnen erläutert wird. Vielmehr wird in dem Folgenden nur auf die Unterschiede eingegangen: Anstelle der Hülse 38 sind Arme 50, 52 vorgesehen, an denen die Gewindeelemente 34, 36 ausgebildet sind. Die Arme 50, 52 sind über Filmscharniere 54, 56 mit der Patrone 14 verbunden und können daher einstückig mit der Patrone 14 ausgebildet werden. Die Arme 50, 52 ragen durch Fenster 58, 60 in die Patrone 14 hinein, so daß die Gewindeelemente 34, 36 mit der wendelförmigen Nut 30 bzw. mit der Ringnut 32 in Eingriff kommen können.

Die Ausgestaltung nach Figur 2 hat den Vorteil, daß die Hülse 24 in die Patrone 14 eingeschoben werden kann, ohne eingeschraubt werden zu müssen, weil erst nach dem Einschieben die Arme 50, 52 durch die Fenster 58, 60 hindurch nach innen geklappt werden.

Außerdem kann hierdurch ein Teil eingespart werden.

Bei der Ausgestaltung nach Figur 3 hat die Hülse 24 einen im Vergleich mit den Ausgestaltungen nach den Figuren 1 und 2 größeren Durchmesser, wodurch es möglich ist, die Gewindeelemente 34, 36 unmittelbar an der Innenwand der Patrone 14 auszubilden.

Bei der Ausgestaltung nach Figur 4 ist ein Kolben 62 vorgesehen, der einstückig mit einer Spindel 64 ausgebildet ist. Mit einem in der Zeichnung nicht im einzelnen dargestellten Außengewinde auf der Spindel 64 kämmt ein Innengewinde an einem Arm 66 an der Hülse 24. Ein weiterer Arm 67 an der Hülse 24 weist kein Gewinde auf. Dadurch wird wiederum der Vorteil erreicht, daß die Spindel 64 in die Hülse 24 eingeschoben werden kann, ohne daß es eines Einschraubens bedürfte.

## Patentansprüche

1. Auftraggerät für ein flüssiges, pastöses, gelartiges, wachsartiges oder pulverförmiges Produkt, mit
einer einen Arbeitsbereich (18) aufweisenden Auftrageinrichtung (16),
einer ein erstes Förderelement (46) aufweisenden ersten Fördereinrichtung (24, 38, 46),
einer ein mit dem ersten Förderelement identisches zweites Förderelement (46) aufweisenden zweiten Fördereinrichtung (40, 46),
einem ersten (14) und einem zweiten (12) Stellelement, die gegeneinander verdrehbar sind, wobei
zumindest in einer ersten Betriebsstellung die erste Fördereinrichtung (24, 38, 46) auf ein Verdrehen der beiden Stellelemente (14, 12) gegeneinander anspricht und
zumindest in einer zweiten Betriebsstellung die zweite Fördereinrichtung (40, 46) auf ein Verdrehen der beiden Stellelemente (14, 12) gegeneinander anspricht,
eine Betätigung der zweiten Fördereinrichtung (40, 46) eine Axialverschiebung des zweiten Förderelements (46) bezüglich des ersten und des zweiten Stellelements (14, 12) bewirkt, und zwar um gleiche Strecken,
eine Betätigung der ersten Fördereinrichtung (24, 38, 46) eine Axialverschiebung des ersten Förderelements (46) bezüglich des ersten und des zweiten Stellelements (14, 12) bewirkt, und zwar um gleiche Strecken, und
die erste Fördereinrichtung (24, 38, 46) ein Schraubgewinde mit einem ersten (30) und einem zweiten (34, 36) Gewindeelement aufweist, wobei die beiden Gewindeelemente bei gegenseitiger Verstellung über ein vorbestimmtes Maß hinaus außer Eingriff kommen und das erste Gewindeelement (30) eine wendelförmige Nut ist,
**dadurch gekennzeichnet, daß**
sich eine Ringnut an die wendelförmige Nut anschließt (32).

2. Auftraggerät nach Anspruch 1, **dadurch gekennzeichnet, daß** die zweite Fördereinrichtung (40, 46) ein Schraubgewinde mit einem dritten (42) und einem vierten Gewindeelement (44) aufweist.

3. Auftraggerät nach Anspruch 2, **dadurch gekennzeichnet, daß** das dritte Gewindeelement (42) einstückig mit dem ersten Gewindeelement (30) ausgebildet ist.

4. Auftraggerät nach Anspruch 2 oder 3, **dadurch gekennzeichnet, daß** das vierte Gewindeelement (44) einstückig mit dem Förderelement (46) ausgebildet ist.

5. Auftraggerät nach einem der vorangehenden Ansprüche, **dadurch gekennzeichnet, daß** das zweite Gewindeelement (36, 38) einstückig mit dem ersten Stellelement (14) ausgebildet ist.

6. Auftraggerät nach Anspruch 5, **dadurch gekennzeichnet, daß** das zweite Gewindeelement (36, 38) über ein Filmscharnier (54, 56) mit dem ersten Stellelement (14) verbunden ist.

7. Auftraggerät nach einem der vorangehenden Ansprüche, **dadurch gekennzeichnet, daß** das erste Stellelement (14) eine Patrone ist.

8. Auftraggerät nach einem der vorangehenden Ansprüche, **dadurch gekennzeichnet, daß** das zweite Stellelement (12) ein Schaft ist.

9. Auftraggerät nach einem der vorangehenden Ansprüche, **gekennzeichnet durch** einen Schoner (10), der mit dem ersten (14) oder dem zweiten (12) Stellelement drehgekoppelt und mit dem zweiten oder dem ersten Stellelement derart verschraubt ist, daß ein Abschrauben des Schoners zu einer Betätigung der ersten (24, 28, 46) und/oder der zweiten (40, 46) Fördereinrichtung führt.

## Claims

1. An applicator device for a liquid, pasty, gel-like, wax-like or powdery product, comprising
an application means (16) having a working region (18),
a first conveyor means (24, 38, 46) having a first conveyor element (46),
a second conveyor means (40, 46) having a second conveyor element (46) identical to the first conveyor element,
a first (14) and a second (12) adjusting element, which are rotatable in relation to one another,
at least in a first operating position the first conveyor means (24, 38, 46) responding to rotation of the two adjusting elements (14, 12) in relation to one another, and
at least in a second operating position the second conveyor means (40, 46) responding to rotation of the two adjusting elements (14, 12) in relation to one another,
actuation of the second conveyor means (40, 46) bringing about axial displacement of the second conveyor element (46) with respect to the first and the second adjusting element (14, 12), by equal distances,
actuation of the first conveyor means (24, 38, 46) bringing about axial displacement of the first conveyor element (46) with respect to the first and the second adjusting element (12, 14), by equal distances, and
the first conveyor means (24, 38, 46) comprising a screw thread with a first (30) and a second (34, 36) thread element, the two thread elements disengaging to a predetermined extent when reciprocally adjusted, and the first thread element (30) being a coil-like groove,
**characterised in that**
an annular groove (32) adjoins the coil-like groove.

2. The applicator device according to Claim 1, **characterised in that** the second conveyor means (40, 46) has a screw thread with a third (42) and a fourth thread element (44).

3. The applicator device according to Claim 2, **characterised in that** the third thread element (42) is formed as one piece with the first thread element (30).

4. The applicator device according to Claim 2 or 3, **characterised in that** the fourth thread element (44) is formed as one piece with the conveyor element (46).

5. The applicator device according to any of the preceding claims, **characterised in that** the second thread element (36, 38) is formed as one piece with the first adjusting element (14).

6. The applicator device according to Claim 5, **characterised in that** the second thread element (36, 38) is connected by a film hinge (54, 56) to the first adjusting element (14).

7. The applicator device according to any of the preceding claims, **characterised in that** the first adjusting element (14) is a cartridge.

8. The applicator device according to any of the preceding claims, **characterised in that** the second adjusting element (12) is a shaft.

9. The applicator device according to any of the preceding claims, **characterised by** a protective cap (10) which is rotationally coupled to the first (14) or the second (12) adjusting element and is screwed to the second or the first adjusting element such that unscrewing of the protective cap leads to actuation of the first (24, 28, 46) and/or the second (40, 46) conveyor means.

## Revendications

1. Applicateur pour un produit liquide, pâteux, gélatineux, cireux ou pulvérulent, comprenant un dispositif d'application (16) présentant une partie de travail (18),
un premier dispositif d'entraînement (24, 38, 46) présentant un premier élément d'entraînement (46),
un deuxième dispositif d'entraînement (40, 46) présentant un deuxième élément d'entraînement (46) identique au premier élément d'entraînement,
un premier (14) et un deuxième (12) élément de support, susceptibles de tourner l'un contre l'autre,
dans lequel
au moins dans une première position opérationnelle, le premier dispositif d'entraînement (24, 38, 46) réagit à une rotation des deux éléments de support (14, 12) l'un par rapport à l'autre et au moins dans une deuxième position opérationnelle, le deuxième dispositif d'entraînement (40, 46) réagit à une rotation des deux éléments de support (14, 12) l'un par rapport à l'autre, un actionnement du deuxième dispositif d'entraînement (40, 46) provoque un déplacement axial du deuxième élément d'entraînement (46) par rapport au premier et au deuxième élément de support (14, 12), et ce sur des distances égales,
un actionnement du premier dispositif d'entraînement (24, 38, 46) provoque un déplacement axial du premier élément d'entraînement (46) par rapport au premier et/ou au deuxième élément de support (14, 12), et ce sur des distances égales, et
le premier dispositif d'entraînement (24, 38, 46) présente un filetage comportant un premier (30) et un deuxième (34, 36) élément fileté, les deux éléments filetés se désengrenant sous l'effet d'un déplacement mutuel au-delà d'une certaine dimension, le premier élément fileté (30) étant une rainure hélicoïdale,
**caractérisé en ce qu'**une rainure annulaire (32) fait suite à la rainure hélicoïdale.

2. Applicateur selon la revendication 1, **caractérisé en ce que** le deuxième dispositif d'entraînement (40, 46) présente un filetage comportant un troisième (42) et un quatrième (44) élément fileté.

3. Applicateur selon la revendication 2, **caractérisé en ce que** le troisième élément fileté (42) est conçu d'un seul tenant avec le premier élément fileté (30).

4. Applicateur selon la revendication 2 ou 3, **caractérisé en ce que** le quatrième élément fileté (44) est conçu d'un seul tenant avec l'élément d'entraînement (46).

5. Applicateur selon l'une des revendications précédentes, **caractérisé en ce que** le deuxième élément fileté (36, 38) est conçu d'un seul tenant avec le premier élément de support (14).

6. Applicateur selon la revendication 5, **caractérisé en ce que** le deuxième élément fileté (36, 38) est relié au premier élément de support (14) par l'intermédiaire d'une charnière souple (54,56).

7. Applicateur selon l'une des revendications précédentes, **caractérisé en ce que** le premier élément de support (14) est une cartouche.

8. Applicateur selon l'une des revendications précédentes, **caractérisé en ce que** le deuxième élément de support (12) est une tige.

9. Applicateur selon l'une des revendications précédentes, **caractérisé par** un protecteur (10), qui est couplé par rotation avec le premier (14) ou le deuxième (12) élément de support et qui est vissé sur le deuxième ou le premier élément de support de telle manière que le dévissage du protecteur entraîne un actionnement du premier (24, 28, 46) et/ou du deuxième (40, 46) dispositif d'entraînement.
